# DEMANDE DE BREVET EUROPEEN

(11) **EP 4 410 164 A1**
(43) Date de publication de la demande: **07.08.2024**
(21) Numéro de dépôt: 24154356.0
(22) Date de dépôt: 29.01.2024
(51) Int. Cl.: A47K 10/48

(54) **DISPOSITIF DE SECHAGE DES PIEDS**

(30) Priorité: 02.02.2023 FR 2300986
(71) Demandeur: Vissac, Stéphane, 74540 Saint Sylvestre (FR)
(72) Inventeur: Vissac, Stéphane, 74540 Saint Sylvestre (FR)
(74) Mandataire: Cabinet Poncet

(57) **Abrégé**

Dispositif (1) de séchage et/ou désinfection des pieds (6), comprenant un bâti (2) s'allongeant de façon prépondérante selon une direction longitudinale (I-I) entre une extrémité antérieure (2a) et une extrémité postérieure (2b), le bâti (2) comprenant :
- des moyens de posage (3) définissant un plan de posage (P) pour reposer sur le sol,
- une cavité interne (4) s'allongeant selon la direction longitudinale (I-I) depuis l'extrémité postérieure (2b) du bâti (2) et en direction de l'extrémité antérieure (2a) du bâti (2), et ouverte à l'extrémité postérieure (2b) du bâti (2),
- dans la cavité interne (4), des moyens de support (5) destinés à recevoir en appui la face inférieure d'au moins un pied (6) d'un utilisateur,
- des moyens de séchage (7) et/ou des moyens de désinfection (8).

Les moyens de support (5) définissent un plan de support (PS) ascendant en direction de l'extrémité antérieure (2a) du bâti (2).

## Description

### DOMAINE TECHNIQUE DE L'INVENTION

La présente invention concerne le domaine de l'hygiène et concerne plus particulièrement l'hygiène des pieds.

L'hygiène des pieds peut être particulièrement critique dans les zones humides et/ou chaudes, par exemple dans des installations collectives telles que des piscines ou spas, ou encore dans le cadre du nautisme dans lequel il est souvent demandé aux usagers de fouler pieds nus le pont du voilier ou yacht.

La chaleur dans les chaussures d'une personne et l'éventuelle transpiration de ses pieds occasionnent la présence de bactéries et germes qu'il n'est pas souhaitable de répandre sur les sols après que l'utilisateur se soit déchaussé.

On connaît divers dispositifs de séchage des pieds, et optionnellement de désinfection des pieds, comprenant généralement un bâti s'allongeant de façon prépondérante selon une direction longitudinale entre une extrémité antérieure et une extrémité postérieure, le bâti comprenant :
- des moyens de posage définissant un plan de posage (généralement horizontal) pour reposer sur le sol,
- une cavité interne s'allongeant selon la direction longitudinale depuis l'extrémité postérieure du bâti et en direction de l'extrémité antérieure du bâti, et ouverte à l'extrémité postérieure du bâti,
- dans la cavité interne, des moyens de support destinés à recevoir en appui la face inférieure d'au moins un pied d'un utilisateur,
- des moyens de séchage et/ou des moyens de désinfection.

Les moyens de support consistent généralement en un plan de support parallèle au plan de posage, c'est-à-dire horizontal. L'utilisateur monte sur le plan de support et se tient debout.

Lorsque l'utilisateur pose ses deux pieds sur le plan de support ou reporte tout son poids sur son seul pied posé sur le plan de support (en se tenant sur un seul pied), les moyens de support reprennent la totalité du poids de l'utilisateur. Il est alors nécessaire de dimensionner les moyens de support (et par conséquent le bâti et tout le dispositif de séchage, et optionnellement de désinfection des pieds) pour supporter sans dégradation le poids maximal que peut présenter un utilisateur. Le dispositif de séchage des pieds, et optionnellement de désinfection des pieds, se trouve alors nettement alourdi, au point de ne pas pouvoir être aisément transporté à la main. Or, il importe de disposer d'un dispositif de séchage des pieds, et optionnellement de désinfection des pieds, présentant un encombrement et un poids réduits de façon à pouvoir le transporter aisément en vue de l'utiliser en de multiples endroits. Tel est par exemple le cas dans le cadre du nautisme, où un dispositif de séchage et/ou désinfection doit pouvoir être posé rapidement et facilement sur un quai avant d'en être retiré le soir et/ou le jour où le bateau quitte le quai.

Le document US 2002/01944746 A1 décrit un dispositif de séchage et de désinfection des pieds, comportant les caractéristiques du préambule de la revendication 1. Dans ce dispositif, le pied de l'utilisateur vient reposer sur un support qui est articulé par charnière afin de fermer un interrupteur électrique mettant en marche le séchage. Lorsque les moyens de séchage fonctionnent, l'angle entre le support (sur lequel repose le pied) et le plan de posage (sur lequel repose le dispositif de séchage et de désinfection des pieds) est sensiblement nul voire légèrement négatif (formant une pente descendante en direction de l'extrémité antérieure du dispositif de séchage et de désinfection des pieds). Ce dispositif ne procure pas un séchage complet et satisfaisant du pied. De plus, le ventilateur des moyens de séchage est facilement sujet à encrassement.

Le document CN 207 785 038 U décrit un dispositif de séchage et de désinfection des pieds comprenant des moyens de séchage soufflant de l'air à travers des ouïes situées face au pied de l'utilisateur et sur les côtés du pied de l'utilisateur. Le support sur lequel repose le pied de l'utilisateur est ajouré pour permettre l'écoulement des liquides à travers et en dessous dudit support. L'efficacité des moyens de séchage est médiocre, et ce dispositif ne procure pas un séchage complet et satisfaisant du pied.

Le document KR 2010 0013381 A décrit un dispositif de séchage et de désinfection des pieds comprenant un interrupteur hémisphérique sur lequel un utilisateur pose son pied pour mettre en marche les moyens de séchage. Si la forme hémisphérique de l'interrupteur permet une multitude d'orientations du pied de l'utilisateur, elle induit un certain inconfort (instabilité et pression localement accentuée sur le pied). De plus, si le risque d'encrassement du ventilateur des moyens de séchage est limité par le fait que le flux d'air généré par le ventilateur est projeté sur le pied de l'utilisateur après une ou plusieurs déviations par des parois de guidage, l'efficacité de séchage et l'hygiène s'en trouvent toutefois diminuées. Ce dispositif ne procure ainsi pas un séchage complet et satisfaisant du pied.

### EXPOSE DE L'INVENTION

Un problème proposé par la présente invention est de proposer un dispositif de séchage des pieds, et optionnellement de désinfection des pieds, conçu pour limiter les risques d'être endommagé par le poids d'un utilisateur, tout en accueillant confortablement les pieds d'un utilisateur pour les sécher (et optionnellement de les désinfecter) avec efficacité.

Simultanément, l'invention vise à fournir un tel dispositif de séchage des pieds, et optionnellement de désinfection des pieds, présentant un risque limité d'encrassement des moyens de séchage.

Simultanément, l'invention vise à fournir un tel dispositif de séchage des pieds, et optionnellement de désinfection des pieds, qui soit facilement transportable à la main.

Pour atteindre ces objets ainsi que d'autres, l'invention propose un dispositif de séchage des pieds, et optionnellement de désinfection des pieds, selon la revendication 1.

Avec de tels moyens de support, un utilisateur a tendance à avancer un unique pied à traiter pour le poser sur le plan de support, tout en conservant son autre jambe verticale et en recul. De cette façon, l'autre jambe verticale soutient la majeure partie de son poids. Et si le plan de support présente une largeur suffisante pour accueillir deux pieds, l'utilisateur n'engage pas ses deux pieds sur le plan de support à moins d'être assis, et la majeure partie de son poids repose alors sur le siège sur lequel il est assis. Le dispositif de séchage des pieds, et optionnellement de désinfection des pieds, a ainsi de moindres risques d'être endommagé par le poids d'un utilisateur, tout en accueillant confortablement les pieds d'un utilisateur pour les sécher et/ou désinfecter grâce à un angle de posage ergonomiquement admissible (et fixe de préférence).

L'utilisateur ne pouvant appliquer qu'une partie réduite de son poids sur le plan de support, le dispositif de séchage des pieds, et optionnellement de désinfection des pieds, peut être dimensionné de façon à être moins résistant mécaniquement, donc plus léger et plus facilement transportable.

La disposition et l'orientation particulières des premiers moyens de ventilation des moyens de séchage permettent de diriger le premier flux d'air en premier lieu sur la région des orteils de l'utilisateur, région qui est la plus importante à traiter, et ce premier flux d'air vient sur le dessus du pied et sur le dessous du pied. On obtient ainsi un séchage complet et satisfaisant du pied.

Simultanément, la disposition et l'orientation (inclinaison en direction de l'extrémité postérieure et du bâti et du plan de posage) particulières des premiers moyens de ventilation des moyens de séchage autorisent un ruissellement des éventuelles gouttes de liquide pouvant s'y déposer, et limitent ainsi les risques d'encrassement.

De préférence, le dispositif de séchage des pieds, et optionnellement de désinfection des pieds, peut comporter une butée frontale supérieure, décalée à l'écart du plan de posage de façon à limiter l'avance de la jambe en direction de l'extrémité antérieure. Une telle butée frontale supérieure force l'utilisateur à incliner sa jambe vers l'arrière, ce qui limite efficacement les risques que l'utilisateur reporte la majeure partie de son poids sur le pied qui est posé sur les moyens de support.

En pratique, pour bien limiter le poids que l'utilisateur peut reporter sur les moyens de support, on peut prévoir que :
- les moyens de support s'étendent longitudinalement entre une première extrémité et une deuxième extrémité, la première extrémité étant plus proche de l'extrémité postérieure du bâti,
- la butée frontale supérieure et la première extrémité des moyens de support sont sensiblement situées dans un même plan transversal perpendiculaire au plan de posage.

Selon un mode de réalisation, la cavité interne peut présenter, au voisinage de l'extrémité postérieure du bâti, une largeur maximale comprise entre 160 mm et 200 mm. Une telle largeur permet de limiter efficacement les risques qu'un utilisateur engage simultanément ses deux pieds dans la cavité interne.

Avantageusement, les premiers moyens de ventilation peuvent comprendre au moins un premier ventilateur orienté de façon à générer et diriger le premier flux d'air en direction de l'extrémité postérieure du bâti et du plan de posage, de préférence selon une première direction de flux formant avec le plan de posage un angle compris entre 5 et 20 degrés. Une telle orientation du premier ventilateur permet de limiter efficacement les risques d'encrasser le premier ventilateur, notamment par d'éventuels ruissellements dans la cavité interne. Et une telle orientation permet de disposer le premier ventilateur de façon à ce que le premier flux d'air traite simultanément le dessous et le dessus du pied : une partie du premier flux d'air est dirigée au-dessous des moyens de support (pour sécher le dessous du pied) tandis qu'une autre partie du premier flux d'air est dirigée au-dessus des moyens de support (pour sécher le dessus du pied).

De préférence, les moyens de séchage peuvent comporter des deuxièmes moyens de ventilation, disposés en partie supérieure de la cavité interne et orientés de façon à générer et diriger un deuxième flux d'air principalement en direction du plan de posage du bâti. Les deuxièmes moyens de ventilation permettent d'encore mieux sécher le dessus du pied. Par ailleurs, dans le cas où il est effectué une pulvérisation d'un produit désinfectant dans la cavité interne, le deuxième flux d'air permet d'éviter que ledit produit désinfectant soit trop facilement éjecté hors de la cavité interne, et permet de le rabattre en direction du pied.

Avantageusement, les deuxièmes moyens de ventilation peuvent comprendre au moins un deuxième ventilateur orienté de façon à générer et diriger le deuxième flux d'air en direction du plan de posage du bâti et de l'extrémité postérieure du bâti, de préférence selon une deuxième direction de flux formant avec le plan de posage un angle compris entre 70 et 85 degrés.

De préférence, la cavité interne peut être délimitée en sa partie inférieure par une plaque inférieure disposée entre les moyens de support et les moyens de posage, et de préférence inclinée en direction de l'extrémité postérieure du bâti. Une telle plaque inférieure permet d'éviter que les flux d'air générés par les moyens de séchage entraînent en suspension dans la cavité interne des saletés se trouvant sur le sol. Et lorsqu'il est effectué une pulvérisation d'un produit désinfectant dans la cavité interne, la plaque inférieure permet de recueillir un éventuel excès de produit désinfectant pour éviter qu'il ne se retrouve dans le sol.

Avantageusement, l'air aspiré par les premiers et/ou deuxièmes moyens de ventilation peut être aspiré depuis l'extrémité antérieure et/ou depuis les côtés du bâti. On limite ainsi efficacement le risque que l'air aspiré puis projeté sur le pied de l'utilisateur par les premiers et/ou deuxièmes moyens de ventilation soit porteur de particules polluantes aspirées à partir du sol dans l'environnement immédiat du dispositif.

De préférence, les moyens de désinfection peuvent comporter des moyens de pulvérisation d'une solution désinfectante, de préférence une solution désinfectante hydro-alcoolique.

Avantageusement, les moyens de pulvérisation peuvent comprendre au moins une buse de pulvérisation pulvérisant la solution désinfectante principalement en direction de l'extrémité postérieure du bâti, et de préférence depuis l'extrémité antérieure de la cavité interne. Les moyens de pulvérisation dirigent ainsi la solution désinfectante pulvérisée en premier lieu sur la région des orteils de l'utilisateur, région qui est la plus importante à traiter.

De préférence, on peut prévoir que :
- les moyens de support s'étendent longitudinalement entre une première extrémité et une deuxième extrémité, la première extrémité étant plus proche de l'extrémité postérieure du bâti,
- le dispositif de séchage des pieds, et optionnellement de désinfection des pieds, comporte des moyens de détection à capteur de proximité situés au voisinage de la deuxième extrémité des moyens de support, aptes à générer un signal de présence lorsqu'un pied est engagé dans la cavité interne et à une distance du capteur de proximité qui est inférieure à une distance prédéterminée,
- des moyens de commande sont agencés de façon à commander le fonctionnement des moyens de séchage et/ou des moyens de désinfection à réception d'un signal de présence émis par les moyens de détection.

Avantageusement, le capteur de proximité peut être un capteur de rayonnement infrarouge ou un capteur à ultrasons. Un tel capteur est robuste et fiable malgré les éventuelles pulvérisations de solution désinfectante dans la cavité interne.

De préférence, les moyens de support peuvent présenter une structure ajourée, de préférence comportant une pluralité de barreaux transversaux. Une structure ajourée favorise une bonne circulation de l'air tout autour du pied, et une bonne accessibilité au pied (y compris dessous) pour un meilleur traitement.

Avantageusement, le dispositif de séchage des pieds, et optionnellement de désinfection des pieds, peut comporter des moyens de séchage et des moyens de désinfection, et lors de son fonctionnement, il est effectué une étape de désinfection avant une étape de séchage. On laisse ainsi le temps à la solution désinfectante de se déposer sur le pied de l'utilisateur avant de procéder à un séchage.

De préférence, le dispositif de séchage des pieds, et optionnellement de désinfection des pieds, peut comporter une batterie électrique embarquée permettant d'alimenter en énergie les moyens de séchage et/ou les moyens de désinfection. Le dispositif peut ainsi facilement être utilisé en tous lieux, sans avoir à être raccordé à une prise électrique.

Avantageusement, pour augmenter son autonomie, le dispositif de séchage des pieds, et optionnellement de désinfection des pieds, peut comporter un panneau photovoltaïque et des moyens de recharge de la batterie électrique.

Avantageusement, le ou les flux d'air générés par les moyens de séchage (premier flux d'air généré par les premiers moyens de ventilation, et le deuxième flux d'air généré par les deuxièmes moyens de ventilation le cas échéant) sont dirigés directement vers les moyens de support sans subir de déviation. En effet, toute déviation d'un flux d'air induit une zone d'accumulation potentielle d'impuretés (par exemple de gouttelettes se trouvant en suspension dans ledit flux d'air) et des pertes de charge. L'absence de déviation limite les risques d'encrassement, améliore l'hygiène et augmente l'efficacité des moyens de séchage.

### DESCRIPTION SOMMAIRE DES DESSINS

D'autres objets, caractéristiques et avantages de la présente invention ressortiront de la description suivante de modes de réalisation particuliers, faite en relation avec les figures jointes, parmi lesquelles :
[Fig.1] La figure 1 est une vue en perspective d'un dispositif de séchage des pieds, et optionnellement de désinfection des pieds, selon un mode de réalisation particulier de l'invention ;
[Fig.2] La figure 2 est une vue de côté du dispositif de la figure 1 ;
[Fig.3] La figure 3 est une vue de dessus du dispositif de la figure 1 ;
[Fig.4] La figure 4 est une vue de face du dispositif de la figure 1 ;
[Fig.5] La figure 5 est une vue en coupe longitudinale et de côté du dispositif de la figure 1.

### DESCRIPTION DES MODES DE REALISATION PREFERES

Lorsque des références numériques identiques sont utilisées dans plusieurs figures, modes de réalisation ou variantes de l'invention, ces références numériques désignent des éléments identiques ou similaires dans chacun(e) des figures, modes de réalisation ou variantes.

Sur les figures 1 à 5 est illustré un dispositif 1 de séchage et de désinfection des pieds selon un mode de réalisation particulier de l'invention.

Ce dispositif 1 de séchage et de désinfection des pieds comprend un bâti 2 s'allongeant de façon prépondérante selon une direction longitudinale l-I entre une extrémité antérieure 2a et une extrémité postérieure 2b. Le bâti 2 comprend également des moyens de posage 3 (figures 2, 4 et 5) définissant un plan de posage P pour reposer sur le sol. Ici, les moyens de posage 3 comprennent quatre patins 3a à 3d.

Le bâti 2 comprend une cavité interne 4, s'allongeant selon la direction longitudinale l-I depuis l'extrémité postérieure 2b du bâti 2 et en direction de l'extrémité antérieure 2a du bâti 2, et ouverte à l'extrémité postérieure 2b du bâti 2.

Dans la cavité interne 4, on trouve des moyens de support 5 destinés à recevoir en appui la face inférieure d'au moins un pied 6 d'un utilisateur (figure 5).

Le bâti 2 comprend à la fois des moyens de séchage 7 et des moyens de désinfection 8, de sorte que le dispositif 1 est un dispositif de séchage et de désinfection des pieds. En alternative, le bâti 2 pourrait ne comprendre que des moyens de séchage 7 (il s'agirait alors d'un dispositif 1 de séchage), ou pourrait ne comprendre que des moyens de désinfection 8 (il s'agirait alors d'un dispositif 1 de désinfection).

On voit plus particulièrement sur la figure 5 que les moyens de support 5 définissent un plan de support PS ascendant en direction de l'extrémité antérieure 2a du bâti 2 en formant avec le plan de posage P un angle A1 compris entre 10 et 40 degrés, et de préférence entre 15 et 30 degrés.

Une butée frontale supérieure 9, décalée à l'écart (au-dessus) du plan de posage P, limite l'avance de la jambe 10 en direction de l'extrémité antérieure 2a, et oblige l'utilisateur à incliner sa jambe 10 vers l'arrière. La butée frontale supérieure 9 limite ainsi efficacement les risques que l'utilisateur reporte la majeure partie de son poids sur le pied 6 qui est posé sur les moyens de support 5. La butée frontale supérieure 9 est également légèrement décalée à l'écart de l'extrémité postérieure 2b.

Sur la figure 5, on observe que la butée frontale supérieure 9 oblige l'utilisateur à maintenir un angle d'environ 90 degrés entre son pied 6 et sa jambe 10.

De façon plus spécifique :
- les moyens de support 5 s'étendent longitudinalement entre une première extrémité 5a et une deuxième extrémité 5b, la première extrémité 5a étant plus proche de l'extrémité postérieure 2b du bâti 2,
- la butée frontale supérieure 9 et la première extrémité 5a des moyens de support 5 sont sensiblement situées dans un même plan transversal PT perpendiculaire au plan de posage P.

Comme illustré sur la figure 4, la cavité interne 4 a une légère conicité avec une section transversale qui diminue légèrement en direction de l'extrémité antérieure 2a du bâti 2. La cavité interne 4 présente, au voisinage de l'extrémité postérieure 2b du bâti 2, une largeur maximale L comprise entre 160 mm et 200 mm afin de limiter efficacement les risques qu'un utilisateur engage deux pieds dans la cavité interne.

Les moyens de séchage 7 comportent des premiers moyens de ventilation 11, disposés à une extrémité antérieure 4a de la cavité interne 4 et orientés de façon à générer et diriger un premier flux d'air principalement en direction de l'extrémité postérieure 2b du bâti 2. Les moyens de séchage 7 dirigent ainsi le premier flux d'air en premier lieu sur la région des orteils de l'utilisateur, région qui est la plus importante à traiter.

De façon plus précise, on voit sur la figure 5 que les premiers moyens de ventilation 11 comprennent un premier ventilateur 12 orienté de façon à générer et diriger un premier flux d'air en direction de l'extrémité postérieure 2b du bâti 2 et du plan de posage P, de préférence selon une première direction de flux II-II formant avec le plan de posage P un angle A2 compris entre 5 et 20 degrés.

L'angle A2 permet de limiter efficacement les risques d'encrassement du premier ventilateur 12, en particulier par d'éventuels ruissellements de liquides présents dans la cavité interne 4. Une telle orientation permet en outre de disposer le premier ventilateur 12 de façon à ce qu'une partie du premier flux d'air soit dirigée au-dessous des moyens de support (pour sécher le dessous du pied) tandis qu'une autre partie du premier flux d'air est dirigée au-dessus des moyens de support (pour sécher le dessus du pied). Pour cela, on place le premier ventilateur 12 de façon que son axe de rotation (confondu avec la direction moyenne II-II du premier flux d'air) passe au voisinage de la deuxième extrémité 5b des moyens de support.

Les moyens de séchage 7 comportent en outre des deuxièmes moyens de ventilation 13, disposés en partie supérieure de la cavité interne 4 et orientés de façon à générer et diriger un deuxième flux d'air principalement en direction du plan de posage P du bâti 2. Les deuxièmes moyens de ventilation 13 permettent d'encore mieux sécher le dessus du pied 6.

De façon plus précise, comme illustré sur la figure 5, les deuxièmes moyens de ventilation 13 comprennent au moins un deuxième ventilateur 14 orienté de façon à générer et diriger un deuxième flux d'air en direction du plan de posage P du bâti 2 et de l'extrémité postérieure 2b du bâti 2, de préférence selon une deuxième direction de flux III-III formant avec le plan de posage P un angle A3 compris entre 70 et 85 degrés.

On voit plus particulièrement sur la figure 5 que la cavité interne 4 est délimitée en sa partie inférieure par une plaque inférieure 15 disposée entre les moyens de support 5 et les moyens de posage 3. La plaque inférieure 15 est inclinée en direction de l'extrémité postérieure 2b du bâti 2. La plaque inférieure 15 permet d'éviter que les flux d'air générés par les moyens de séchage 7 entraînent en suspension dans la cavité interne 4 des saletés se trouvant sur le sol. La plaque inférieure 15 permet également de recueillir les éventuels ruissellements de liquides pouvant se trouver dans la cavité interne 4.

Comme il est plus particulièrement illustré sur la figure 3 à l'aide de lignes de flux 16a à 16c, l'air aspiré par les premiers 11 et/ou deuxièmes 13 moyens de ventilation est aspiré depuis l'extrémité antérieure 2b (flux 16a) et/ou depuis les côtés du bâti 2 (flux 16b et 16c). On limite ainsi efficacement le risque que l'air aspiré puis projeté sur le pied 6 de l'utilisateur par les premiers 11 et/ou deuxièmes 13 moyens de ventilation soit porteur de particules polluantes aspirées depuis le sol dans l'environnement immédiat du dispositif 1.

Les moyens de désinfection 8 comportent des moyens de pulvérisation 17 d'une solution désinfectante stockée dans un réservoir 18. De préférence, la solution désinfectante est une solution désinfectante hydro-alcoolique.

Les moyens de pulvérisation 17 comprennent en l'espèce quatre buses de pulvérisation 19 (figure 4) alimentées à partir du réservoir 18 par une pompe 18a pour pulvériser la solution désinfectante principalement en direction de l'extrémité postérieure 2b du bâti 2, et de préférence depuis l'extrémité antérieure 4a de la cavité interne 4. Les moyens de pulvérisation 17 dirigent ainsi la solution désinfectante pulvérisée en premier lieu sur la région des orteils de l'utilisateur, région qui est la plus importante à traiter.

Sur la figure 5, on voit plus particulièrement que :
- le dispositif 1 comporte des moyens de détection 20 à capteur de proximité 21 situés au voisinage de la deuxième extrémité 5b des moyens de support 5, aptes à générer un signal de présence lorsqu'un pied 6 est engagé dans la cavité interne 4 et à une distance du capteur de proximité 21 qui est inférieure à une distance prédéterminée,
- des moyens de commande 22 sont agencés de façon à commander le fonctionnement des moyens de séchage 7 et/ou des moyens de désinfection 8 à réception d'un signal de présence émis par les moyens de détection 20.

Le capteur de proximité 21 est ici un capteur de rayonnement infrarouge, ou un capteur à ultrasons, donc peu sensible aux variations de l'humidité de l'air contenu dans la cavité interne 4, humidité induite par la pulvérisation de la solution désinfectante.

Comme plus particulièrement visible sur les figures 1, 4 et 5, les moyens de support 5 présentent une structure ajourée, comprenant de préférence une pluralité de barreaux transversaux 23. La structure ajourée favorise une bonne circulation de l'air tout autour du pied, et une bonne accessibilité au pied (y compris dessous) pour un meilleur traitement.

Comme explicité précédemment, le dispositif 1 comporte simultanément des moyens de séchage 7 et des moyens de désinfection 8 et est donc un dispositif 1 de séchage et de désinfection des pieds. Lors de son fonctionnement, il est effectué une étape de désinfection avant une étape de séchage.

Comme illustré sur la figure 5, le dispositif 1 comporte une batterie électrique 24 embarquée permettant d'alimenter en énergie les moyens de séchage 7 et les moyens de désinfection 8.

Un panneau photovoltaïque 25 et des moyens de recharge permettent de recharger la batterie électrique 24, ou de compléter sa recharge à partir de l'énergie captée par le panneau photovoltaïque 25.

Lors de l'utilisation du dispositif 1, un utilisateur engage un pied 6 dans la cavité interne 4 depuis l'extrémité postérieure 2b du bâti 2 en le dirigeant vers l'extrémité antérieure 2a du bâti 2. La largeur L maximale relativement réduite de la cavité interne 4 au voisinage de l'extrémité postérieure 2b du bâti 2 dissuade l'utilisateur d'engager simultanément ses deux pieds (en tous cas pour un adulte présentant un poids qui serait susceptible d'endommager le dispositif 1 s'il était appliqué en majorité ou en totalité sur les moyens de support 5).

Lors de la pénétration de son pied 6 dans la cavité interne 4, la jambe 10 (et plus particulièrement le tibia) de l'utilisateur vient en appui contre la butée frontale supérieure 9 qui limite l'avance de la jambe 10 en direction de l'extrémité antérieure 2a. L'utilisateur pose alors son pied 6 sur les moyens de support 5 et ne peut pas incliner sa jambe 10 en direction de l'extrémité antérieure 2a : l'angle A1, de préférence combiné avec la butée frontale supérieure 9, oblige alors l'utilisateur à reporter la majeure partie de son poids sur son autre jambe.

Une fois le pied 6 posé sur les moyens de support 5, celui-ci est détecté par le capteur de proximité 21 des moyens de détection 20 qui génère un signal de présence. Les moyens de commande 22 reçoivent le signal de présence émis par les moyens de détection 20, et commandent le fonctionnement des moyens de séchage 7 et des moyens de désinfection 8 à réception d'un signal de présence émis par les moyens de détection 20.

En l'espèce, dans un premier temps, il est tout d'abord commandé le fonctionnement des moyens de désinfection 8 : les quatre buses de pulvérisation 19 (figure 4) des moyens de pulvérisation 17 pulvérisent la solution désinfectante sur le pied 6, et en premier lieu sur la région des orteils de l'utilisateur.

Dans un deuxième temps, passé un premier intervalle de temps prédéterminé estimé adéquat pour permettre à la solution désinfectante de se répandre sur le pied 6 et d'effectuer son action désinfectante, les moyens de commande 22 stoppent le fonctionnement des moyens de désinfection 8 puis commandent le fonctionnement des moyens de séchage 7.

Le premier ventilateur 12 génère un premier flux d'air selon la première direction de flux II-II, et l'orientation et la disposition relative du premier ventilateur 12 par rapport aux moyens de support 5 sont telles qu'une partie du premier flux d'air est dirigée au-dessous des moyens de support 5 (pour sécher le dessous du pied 6) tandis qu'une autre partie du premier flux d'air est dirigée au-dessus des moyens de support 5 (pour sécher le dessus du pied 6). Le séchage du dessous du pied 6 est rendu plus efficace par la structure ajourée des moyens de support 5 (à barreaux transversaux 23).

Le deuxième ventilateur 14 génère un deuxième flux d'air selon la deuxième direction de flux III-III. Le deuxième flux d'air permet d'encore mieux sécher le dessus du pied 6, et permet également de rabattre le premier flux d'air vers le bas, ce qui créé des turbulences venant envelopper le pied 6 dans la cavité interne 4 et permet d'éviter que le produit désinfectant (en suspension dans l'air contenu dans la cavité interne 4) soit trop facilement éjecté hors de la cavité interne 4.

Le premier flux d'air généré par les premiers moyens de ventilation 11 et le deuxième flux d'air généré par les deuxièmes moyens de ventilation 13 sont dirigés directement vers les moyens de support 5 (et donc sur le pied 6 de l'utilisateur), c'est-à-dire sans subir de déviation.

La plaque inférieure 15 permet d'éviter que les flux d'air générés par les moyens de séchage 7 entraînent en suspension dans la cavité interne 4 des saletés se trouvant sur le sol. La plaque inférieure 15 permet également de recueillir les éventuels ruissellements de liquides pouvant se trouver dans la cavité interne 4, en particulier les gouttelettes de solution désinfectante qui n'ont pas atteint le pied 6.

Passé un deuxième intervalle de temps prédéterminé estimé adéquat pour permettre aux moyens de séchage 7 de sécher correctement le pied 6, les moyens de commande 22 stoppent le fonctionnement des moyens de séchage 7. L'utilisateur peut alors retirer son pied 6 traité.

La présente invention n'est pas limitée aux modes de réalisation qui ont été explicitement décrits, mais elle en inclut les diverses variantes et généralisations contenues dans la portée des revendications ci-après.

## Revendications

1. Dispositif (1) de séchage des pieds (6), et optionnellement de désinfection des pieds (6), comprenant un bâti (2) s'allongeant de façon prépondérante selon une direction longitudinale (l-I) entre une extrémité antérieure (2a) et une extrémité postérieure (2b), le bâti (2) comprenant :
- des moyens de posage (3) définissant un plan de posage (P) pour reposer sur le sol,
- une cavité interne (4) s'allongeant selon la direction longitudinale (l-I) depuis l'extrémité postérieure (2b) du bâti (2) et en direction de l'extrémité antérieure (2a) du bâti (2), et ouverte à l'extrémité postérieure (2b) du bâti (2),
- dans la cavité interne (4), des moyens de support (5) destinés à recevoir en appui la face inférieure d'au moins un pied (6) d'un utilisateur,
- des moyens de séchage (7), et optionnellement des moyens de désinfection (8), lesdits moyens de séchage (7) comportant des premiers moyens de ventilation (11) disposés à une extrémité antérieure (4a) de la cavité interne (4) et orientés de façon à générer et diriger un premier flux d'air principalement en direction de l'extrémité postérieure (2b) du bâti (2),
**caractérisé en ce que** :
- les moyens de support (5) définissent un plan de support (PS) ascendant en direction de l'extrémité antérieure (2a) du bâti (2) en formant avec le plan de posage (P) un angle (A1) compris entre 10 et 40 degrés, et de préférence entre 15 et 30 degrés,
- les premiers moyens de ventilation (11) comprennent au moins un premier ventilateur (12) orienté de façon à générer et diriger le premier flux d'air en direction de l'extrémité postérieure (2b) du bâti (2) et du plan de posage (P) de façon à ce qu'une partie du premier flux d'air soit dirigée au-dessous du plan de support (PS) des moyens de support (5) tandis qu'une autre partie du premier flux d'air est dirigée au-dessus du plan de support (PS) des moyens de support (5).

2. Dispositif (1) selon la revendication 1, **caractérisé en ce qu'**il comporte une butée frontale supérieure (9), décalée à l'écart du plan de posage (P) de façon à limiter l'avance de la jambe (10) en direction de l'extrémité antérieure (2a).

3. Dispositif (1) selon la revendication 2, **caractérisé en ce que** :
- les moyens de support (5) s'étendent longitudinalement entre une première extrémité (5a) et une deuxième extrémité (5b), la première extrémité (5a) étant plus proche de l'extrémité postérieure (2b) du bâti (2),
- la butée frontale supérieure (9) et la première extrémité (5a) des moyens de support (5) sont sensiblement situées dans un même plan transversal (PT) perpendiculaire au plan de posage (P).

4. Dispositif (1) selon l'une quelconque des revendications 1 à 3, **caractérisé en ce que** la cavité interne (4) présente, au voisinage de l'extrémité postérieure (2b) du bâti (2), une largeur (L) maximale comprise entre 160 mm et 200 mm.

5. Dispositif (1) selon l'une quelconque des revendications 1 à 4, **caractérisé en ce que** ledit au moins un premier ventilateur (12) est orienté de façon à générer et diriger le premier flux d'air en direction de l'extrémité postérieure (2b) du bâti (2) et du plan de posage (P) selon une première direction de flux (II-II) formant avec le plan de posage (P) un angle (A2) compris entre 5 et 20 degrés.

6. Dispositif (1) selon l'une quelconque des revendications 1 à 5, **caractérisé en ce que** les moyens de séchage (7) comportent des deuxièmes moyens de ventilation (13), disposés en partie supérieure de la cavité interne (4) et orientés de façon à générer et diriger un deuxième flux d'air principalement en direction du plan de posage (P) du bâti (2).

7. Dispositif (1) selon la revendication 6, **caractérisé en ce que** les deuxièmes moyens de ventilation (13) comprennent au moins un deuxième ventilateur (14) orienté de façon à générer et diriger le deuxième flux d'air en direction du plan de posage (P) du bâti (2) et de l'extrémité postérieure (2b) du bâti (2), de préférence selon une deuxième direction de flux (III-III) formant avec le plan de posage (P) un angle (A3) compris entre 70 et 85 degrés.

8. Dispositif (1) selon l'une quelconque des revendications 1 à 7, **caractérisé en ce que** la cavité interne (4) est délimitée en sa partie inférieure par une plaque inférieure (15) disposée entre les moyens de support (5) et les moyens de posage (3), et de préférence inclinée en direction de l'extrémité postérieure (2b) du bâti (2).

9. Dispositif (1) selon l'une quelconque des revendications 1 à 6, **caractérisé en ce que** l'air aspiré par les premiers (11) et/ou deuxièmes (13) moyens de ventilation est aspiré depuis l'extrémité antérieure (2a) et/ou depuis les côtés du bâti (2).

10. Dispositif (1) selon l'une quelconque des revendications 1 à 9, **caractérisé en ce que** les moyens de désinfection (8) comportent des moyens de pulvérisation (17) d'une solution désinfectante, de préférence une solution désinfectante hydro-alcoolique.

11. Dispositif (1) selon la revendication 10, **caractérisé en ce que** les moyens de pulvérisation (17) comprennent au moins une buse de pulvérisation (19) pulvérisant la solution désinfectante principalement en direction de l'extrémité postérieure (2b) du bâti (2), et de préférence depuis l'extrémité antérieure (4a) de la cavité interne (4).

12. Dispositif (1) selon l'une quelconque des revendications 1 à 11, **caractérisé en ce que** :
- les moyens de support (5) s'étendent longitudinalement entre une première extrémité (5a) et une deuxième extrémité (5b), la première extrémité (5a) étant plus proche de l'extrémité postérieure (5b) du bâti (2),
- le dispositif (1) de séchage et/ou désinfection des pieds comporte des moyens de détection (20) à capteur de proximité (21) situés au voisinage de la deuxième extrémité (5b) des moyens de support (5), aptes à générer un signal de présence lorsqu'un pied (6) est engagé dans la cavité interne (4) et à une distance du capteur de proximité (21) qui est inférieure à une distance prédéterminée,
- des moyens de commande (22) sont agencés de façon à commander le fonctionnement des moyens de séchage (7) et/ou des moyens de désinfection (8) à réception d'un signal de présence émis par les moyens de détection (20).

13. Dispositif (1) selon la revendication 12, **caractérisé en ce que** le capteur de proximité (21) est un capteur de rayonnement infrarouge ou un capteur à ultrasons.

14. Dispositif (1) selon l'une quelconque des revendications 1 à 13, **caractérisé en ce que** les moyens de support (5) présentent une structure ajourée, comportant de préférence une pluralité de barreaux transversaux (23).

15. Dispositif (1) selon l'une quelconque des revendications 1 à 14, **caractérisé en ce qu'**il comporte des moyens de séchage (7) et des moyens de désinfection (8), et **en ce que**, lors de son fonctionnement, il est effectué une étape de désinfection avant une étape de séchage.

16. Dispositif (1) selon l'une quelconque des revendications 1 à 15, **caractérisé en ce qu'**il comporte une batterie électrique (24) embarquée permettant d'alimenter les moyens de séchage (7) et/ou les moyens de désinfection (8).

17. Dispositif (1) selon la revendication 16, **caractérisé en ce qu'**il comporte un panneau photovoltaïque (25) et des moyens de recharge de la batterie électrique (24).

18. Dispositif (1) selon l'une quelconque des revendications 1 à 17, **caractérisé en ce que** le ou les flux d'air générés par les moyens de séchage (7) sont dirigés directement vers les moyens de support (5) sans subir de déviation.
